# FASCICULE DE BREVET EUROPEEN

(11) **EP 1 074 353 B1**
(45) Date de publication et mention de la délivrance du brevet: **11.08.2004**
(21) Numéro de dépôt: 00114755.2
(22) Date de dépôt: 10.07.2000
(51) Int. Cl.: B26D 7/18

(54) **Outil universel d'éjection**
Universal- Ausbrechwerkzeug
Universal waste removing tool

(30) Priorité: 02.08.1999 CH 141799
(43) Date de publication de la demande: 07.02.2001
(73) Titulaire: BOBST S.A., 1001 Lausanne (CH)
(72) Inventeur: Chiari, Mauro, 1026 Denges (CH); Rossier, José, 1008 Prilly (CH)
(74) Mandataire: Colomb, Claude

(56) Documents cités:
- DE-U- 8 915 577
- US-A- 3 786 731

## Description

La présente invention a pour objet un outil universel d'éjection des déchets d'une presse à découper des éléments en plaque, notamment des éléments tels que du papier ou du carton destiné à la production d'emballages. Un tel outil est décrit dans le document DE-U-8915577 qui constitue l'état de la technique le plus proche.

Généralement, ces presses à découper comprennent plusieurs stations, placées les unes à la suite des autres, dont notamment un margeur permettant d'alimenter la machine en feuilles de carton, dans certaines exécutions une table de marge disposant ces feuilles en nappe, une presse à platine découpant les feuilles une à une suivant une forme donnée pour produire des découpes de boîtes, une station d'éjection retirant les déchets indésirables résultant du découpage, et enfin une station de réception en piles des découpes ainsi façonnées.

C'est dans la station d'éjection des déchets de la presse à découper que l'outil de la présente invention trouve son utilisation. Les éléments en plaque travaillés par de telles machines, comportent chacun d'eux une pluralité de poses ou découpes qui représentent les formes et les surfaces développées des emballages fabriqués. Bien que ces poses soient judicieusement disposées et arrangées sur la surface offerte par la feuille dans le but de l'utiliser au mieux, il n'est généralement pas possible d'éviter les zones interstitielles de déchets qui se situent entre les poses et qui résultent essentiellement de leurs formes particulières. Ce sont ces surfaces interstitielles qui constituent les déchets indésirables qu'il convient de retirer de la feuille.

A cet effet, cette feuille une fois découpée se dépose sur une planche ajourée, appelée forme inférieure d'éjection, comportant une pluralité d'ouvertures. Ces ouvertures sont situées en regard des déchets de la feuille et ont une forme correspondant à ces derniers. Chaque déchet peut être extrait par pincement entre deux aiguilles d'éjection montées les unes sur un outil supérieur mobile, et les autres télescopiques sur un outil inférieur. Dans un mouvement vertical, ces deux outils retirent en une seule opération tous les déchets de la feuille. Une telle station d'éjection est décrite plus en détail dans le brevet US 3,786,731.

Plus simplement, la station d'éjection des déchets peut ne comporter qu'un seul outil supérieur mobile poussant les déchets au travers de la planche ajourée.

Une façon de réaliser l'outil d'éjection consiste à utiliser une surface plane, généralement une planche en bois, dans laquelle on aura fixé, aux emplacements correspondant aux déchets à éjecter, des aiguilles d'éjection qui peuvent être simplement des sortes de clous que l'on aura plantés dans la planche en bois. Bien que paraissant très économique, cette solution devient fastidieuse et vite onéreuse lorsqu'il s'agit, pour répondre aux attentes de la clientèle, de préparer la machine pour toutes sortes de travaux différents qui nécessitent chacun un outil spécifique.

Un autre mode de réalisation de l'outil d'éjection consiste à utiliser des aiguilles qui peuvent être fixées de façon réglable pour convenir au mieux à toute une gamme de travaux différents. A cet effet, l'outil en question est constitué d'un cadre rectangulaire et de traverses reliant les barres latérales ou longitudinales du cadre, de façon à ce que ces traverses, servant de support aux aiguilles d'éjection, puissent être positionnées aux endroits des déchets à éjecter. Chaque aiguille d'éjection doit être vissée sur un support réglable radialement pouvant tourner sur un pourtour de 360º afin de pouvoir la positionner bien en regard du déchet à éjecter. Ce mode de réalisation a l'inconvénient de nécessiter, pour chaque aiguille d'éjection, l'assemblage et le réglage de plusieurs pièces constitutives de son support. De plus, la presse à découper pouvant bien entendu réaliser des travaux différents correspondant à plusieurs genres et formats de découpes, le réglage minutieux de la position des outils d'éjection en fonction des travaux à réaliser devra être à chaque fois répété. Si cet outil possède l'avantage d'être adaptable à tout travail en n'ayant qu'un seul et même lot de pièces, la mise en place des aiguilles d'éjection représente par contre une tâche de réglage pouvant être longue et laborieuse selon la complexité des boîtes à découper et des déchets qu'elles engendrent. Enfin, l'encombrement et surtout le prix de revient relativement élevé de ce genre d'outil nécessite une utilisation rationnelle du dispositif ; raison pour laquelle ces outils d'éjection sont généralement démontés après chaque travail et remontés dans une nouvelle configuration pour un nouveau travail, ce qui à l'évidence prend un temps important non compatible avec les exigences de production recherchées.

Une autre solution possible consiste à ne pas séparer les déchets en cours de production mais à effectuer cette opération manuellement en reprenant le produit façonné délivré par la presse à platine. Cette solution, très astreignante pour les moyennes et grandes séries, est économiquement inconcevable dans les pays industrialisés pour des raisons évidentes de coût de la main d'oeuvre. De plus, le temps que nécessite cette tâche serait totalement disproportionné par rapport au temps mis par une machine pour créer d'un jet le produit désiré. Enfin, l'extraction manuelle des déchets pose différents problèmes tels que des risques de déchirures, des risques de séparations intempestives des poses façonnées, des problèmes liés à la manutention des piles de feuilles, et enfin des problèmes d'hygiène pour des feuilles destinées à des emballages de produits médicaux ou alimentaires.

La présente invention a pour but de remédier à ces inconvénients en fournissant un outil universel d'éjection avant tout économique, qui soit de conception simple tout en restant efficace et fiable. Il doit pouvoir être capable d'assurer l'éjection de tout type de déchets où que ce soit sur toute l'étendue de la feuille et convenir aux travaux couvrant toute la gamme de formats de feuilles qu'il est possible de façonner avec le type de presse à platine pour lequel l'outil d'éjection en question est prévu. Le temps nécessaire à la préparation de cet outil, pour un travail donné, doit être aussi court que possible. Cet outil d'éjection doit également diminuer de manière significative le nombre de manoeuvres et de pièces détachées intervenant dans la phase de préparation de l'outil, et doit offrir une aisance manifeste lorsqu'il s'agit d'ajouter, d'enlever ou de déplacer un ou plusieurs des organes assurant l'éjection des déchets.

A cet effet, la présente invention a pour objet un outil d'éjection conforme à ce qu'énonce la revendication 1.

L'invention sera mieux comprise à l'étude d'un mode de réalisation pris à titre nullement limitatif et illustré par les figures annexées dans lesquelles:
La figure 1 représente une vue schématique en perspective et en coupe partielle d'un outil universel d'éjection selon l'invention,
la figure 2 représente une vue schématique en coupe partielle verticale de l'outil d'éjection selon la ligne médiane A-A de la figure 1,
la figure 3 représente une vue schématique en coupe verticale d'une partie de l'outil universel d'éjection,
la figure 4 représente en perspective une aiguille d'éjection conforme à l'objet de l'invention.

La figure 1 représente une vue schématique en perspective et en coupe partielle d'un outil universel d'éjection 1. Ce dernier comprend un cadre 2 formé de deux barres longitudinales 3, 4, maintenues fermement à deux autres barres latérales 5, 6. Ces barres sont préférentiellement de section rectangulaire ou carrée. La face supérieure du cadre 2 sert de support à une tôle supérieure 10 perforée d'une multitude de petits trous 11. Contre la face inférieure du cadre 2, une tôle inférieure 12 également perforée d'une multitude de petits trous 13 (figure 2) de même diamètre que les trous 11 de la tôle supérieure est fixée. Les tôles 10 et 12 sont identiques et leurs dimensions sont sensiblement égales à celles du cadre 2. Elles sont fixées sur ce dernier avec des vis traversantes 14, pouvant être noyées dans la tôle 10, et des écrous 15 sur les barres latérales 5, 6 du cadre 2, et avec des vis 16 serrées dans des taraudages borgnes pour les barres longitudinales 3, 4. Tous les trous 11 de la tôle supérieure et 13 de la tôle inférieure se font rigoureusement face et sont donc parfaitement alignés par paires sur des droites verticales (figure 2). Sur la figure schématique 1, ces trous sont volontairement dessinés dans des proportions exagérées. En réalité, chaque tôle peut par exemple être percée d'un nombre compris entre 50'000 et 400'000 trous pour une surface de tôle située entre 1 et 2 m². Préférentiellement, ces trous forment pour chaque tôle 10, 12, une trame telle que les centres de trois trous quelconques adjacents forment les sommets d'un triangle équilatéral dont l'un des côtés de ce triangle est parallèle à l'un des bords du cadre 2.

Afin d'éviter toute déformation des tôles, des organes de séparation formés d'une pluralité de bandes 17 sont positionnés sur la tranche entre les deux tôles 10, 12. Ces bandes 17 forment chacune un S qui relie les deux barres longitudinales 3, 4 du cadre 2. Elles sont fixées seulement dans leurs extrémités contre les bords intérieurs de ces barres.

Le positionnement et le repérage de l'outil d'éjection 1 dans la station d'éjection se fait au moyen d'une des barres longitudinales et d'un plot de centrage 18 positionné sur un axe A-A indiqué dans la figure 1. Cet axe virtuel se trouve sur la ligne médiane de la machine de production et constitue une ligne de référence. Toutes les stations (introduction, découpage, éjection, etc...) de cette machine sont alignées par rapport à cet axe, de sorte que les différentes opérations effectuées sur un même élément en plaque sont toujours réalisées dans un parfait repérage.

La figure 2 montre une vue en coupe partielle verticale de l'outil d'éjection 1 selon la ligne médiane A-A. Le plot de centrage 18 est soigneusement fixé sur la tôle supérieure 10 à l'aide d'une vis 19 encrée dans la barre longitudinale 4. Une tôle coudée 20 se trouve fixée par les vis 14 le long de la barre latérale 5 sous la tôle inférieure 12. Cette tôle coudée 20 est équipée de moyens de préhension 21 constitués par deux ouvertures qui permettent de saisir et de tirer l'outil 1 comme un tiroir hors de la station d'éjection. Sur la figure 2, sont représentés deux supports longitudinaux 22, 23 qui, bien que faisant partie de la station d'éjection, permettent de mieux comprendre la manière dont l'outil d'éjection 1 y est introduit et y est maintenu. Le support 23 est fixe ; il sert de repère contre lequel la barre longitudinale 4 vient s'appuyer. Le support 22 est quant à lui mobile dans le sens de la flèche 24, de façon à serrer et maintenir fermement l'outil 1 dans la station d'éjection. A l'opposé de la tôle coudée 20, se trouve une autre tôle 25 dont les dimensions et les moyens de fixation sont identiques à ceux de la première tôle coudée 20.

Sur la figure 2, seule une aiguille d'éjection 30 est illustrée telle qu'introduite dans l'outil 1. Pour des questions fonctionnelles de cohérence entre la taille des trous 11 et l'épaisseur de l'outil 1, aucune aiguille d'éjection n'a été représentée sur la figure 1. La hauteur de chacune de ces aiguilles d'éjection 30 est plus petite que la hauteur des tôles coudées 20, 25 montées sur le cadre 2. En effet, l'un des buts des tôles coudées 20, 25 est aussi de pouvoir déposer l'outil 1 sur une surface plane sans que les aiguilles d'éjection 30 ne se soulèvent une fois positionnées dans les trous 11, 13.

Durant la phase d'éjection des déchets par les aiguilles 30, le processus nécessite de maintenir la feuille bien à plat contre la planche ajourée. A cet effet, des organes d'appui sont fixés contre la face inférieure de l'outil d'éjection, à côté des surfaces perdues. Sur la figure 2, un tel organe d'appui 28 y est représenté en coupe. Cet organe d'appui 28 comprend un plot 26 en mousse compressible collé contre une surface aimantée 27 qui, grâce à la tôle 12 avantageusement usinée dans une matière ferromagnétique, peut être positionné à volonté sur toute l'étendue de cette tôle. Un autre avantage de ce système de fixation réside dans le fait que ces organes d'appui 28 peuvent être aisément ajustés en cas de besoin, et récupérés pour un usage futur lors de la préparation d'un autre travail.

Une variante du mode de fixation de cet organe d'appui 28 contre la tôle inférieure 12 consiste à équiper ledit organe d'au moins deux clous 29 qui, en traversant les trous 13 de la tôle inférieure 12, empêchent tout glissement ou tout autre déplacement intempestif de l'organe d'appui 28. De cette manière, la fiabilité de l'outil d'éjection s'en trouve encore améliorée sans pour autant porter préjudice au temps nécessaire qu'il convient d'accorder pour sa préparation. Pour garantir un parfait assemblage entre un tel organe d'appui 28, équipé de clous 29, et la tôle inférieure perforée 12, il est alors nécessaire que la distance entre les clous 29 soit égale à un multiple du pas des trous 13 uniformément répartis dans la tôle inférieure 12.

La figure 3 représente une vue schématique en coupe verticale d'une partie de l'outil universel d'éjection. Lorsqu'il s'agit d'éjecter des déchets qui ont une surface suffisamment importante, il devient plus judicieux d'utiliser des organes éjecteur 40 en lieu et place des aiguilles d'éjection 30. En effet, de part leur petite taille, ces dernières sont plus particulièrement utiles lorsqu'il s'agit d'ôter de petits déchets, alors que de plus gros organes éjecteur 40 sont plus adéquats lorsqu'il s'agit d'éjecter de grands déchets ; comme par exemple tout le contour d'une feuille dont on veut se séparer du reste des poses qui y sont découpées.

A cet effet, les organes éjecteur 40 peuvent être simplement formés des mêmes éléments que ceux qui constituent déjà les organes d'appui 28, à la différence près qu'au lieu d'utiliser un plot 26 en mousse compressible, on préférera l'emploi d'un plot 41 en mousse rigide peu compressible.

Sur la figure 3 sont représentés en coupe, une fois de face et une fois de profil, deux organes éjecteur 40 montés comme il se doit sur la face inférieure de la tôle 12 perforée. La construction de ces organes éjecteur 40, tels qu'illustrés dans cette figure, constitue une seconde variante possible qui diffère quelque peu de celle préférentiellement utilisée pour les organes d'appui 28. Afin d'augmenter la force de cohésion de l'organe éjecteur 41 contre la tôle 12, deux puissants aimants 42 sont rigidement fixés contre une plaque d'acier 43 elle-même rapportée contre le plot 41. Dans un mode de réalisation préféré, des clous 29 traverses l'organe éjecteur 40. Le but visé par ces clous est identique à celui qui a été décrit précédemment pour les organes d'appui 28.

Le plot 41 des organes éjecteur 40 se trouve légèrement en retrait de deux des bords de la plaque d'acier 43 qui constitue l'embase de l'organe éjecteur 40. Ce retrait t facilite le positionnement exact du bord du plot 41 par rapport à la planche ajourée de la station d'éjection. Cette caractéristique facilite la pose des organes éjecteur 40 lorsque ceux-ci doivent être positionnés au plus près des bords des surfaces à éjecter. En effet, la taille des ouvertures de la planche ajourée, utilisée pour le positionnement des organes éjecteur et des aiguilles d'éjection, diffère légèrement de la taille des déchets à éjecter, si bien que ledit retrait t permet de compenser cette légère différence sans devoir s'en soucier.

La figure 4 représente en perspective une aiguille d'éjection 30. Simple à réaliser, cette aiguille n'est pas télescopique mais ressemble à un crochet formé d'une tige pliée une première fois à angle droit, puis une seconde fois dans le même sens à un angle α préférentiellement compris entre 87º et 90º. Le pliage de cette tige détermine respectivement une première longue branche 31, un coude 32, un tronçon 33, un deuxième coude 34, et finalement une seconde branche 35 plus courte que la première. La longueur de la seconde branche 35 est très légèrement supérieure à la distance qui sépare les tôles supérieure et inférieure 10, 12, alors que la longueur de la première branche 31 constitue véritablement l'aiguillon qui poussera vers le bas les déchets à séparer de l'élément en plaque. Le diamètre de la tige de l'aiguille d'éjection est légèrement inférieur au diamètre des trous 11, 13 de façon à ce que ces aiguilles puissent y être aisément introduites manuellement. Une fois placée au travers de l'outil d'éjection 1, l'aiguille d'éjection 30 y reste maintenue par l'élasticité relative des branches 31, 35, non parallèles, qui naturellement tentent de s'écarter l'une de l'autre. Pour faciliter l'introduction de ces aiguilles au travers des trous 11, 13, une extrémité 36 de la branche 35 est taillée en biseau d'une part, et le deuxième coude 34 est fraisé d'un plat oblique d'autre part.

Avantageusement, grâce à la souplesse des organes de séparation des tôles supérieure et inférieure 10, 12, les bandes 17 ne constituent pas un obstacle pour les aiguilles d'éjection 30 qui doivent être placées en des endroits précis. En effet, dans le cas où une des bandes 17 passe exactement en face d'un trou qui doit être traversé par une des aiguilles d'éjection, cette aiguille peut sans aucun problème écarter la bande 17 de son chemin pour pouvoir être correctement introduite dans l'outil d'éjection.

Une autre solution possible pour éviter toute déformation des tôles perforées supérieure et inférieure 10, 12, serait de remplacer les bandes 17 par des bandes rectilignes ou des plaques de mousse rigide en PVC par exemple. L'introduction des aiguilles d'éjection 30 pourrait, dans ce cas, transpercer facilement ladite mousse rigide.

Dans la présente description, le mode de réalisation préféré des aiguilles d'éjection n'exclut nullement une autre manière de les confectionner. Par exemple, la fabrication d'une telle aiguille pourrait consister à n'utiliser qu'une tige droite, le long de laquelle y serait rapportée une lamelle ressort et un organe d'arrêt à l'extrémité supérieure de cette tige. Cet organe empêcherait d'introduire la tige trop profondément dans l'outil d'éjection, alors que la lamelle ressort permettrait de la bloquer dans la paire verticale de trous (11) de la tôle supérieure (10) et de trous (13) de la tôle inférieure (12) grâce à son effet élastique.

De nombreuses améliorations peuvent être apportées à cet outil d'éjection dans le cadre des revendications.

## Revendications

1. Outil universel d'éjection (1) des déchets d'une presse à découper des éléments en plaque, notamment pour une presse à découper des éléments en plaque tels que du papier ou du carton destiné à la production d'emballages, comprenant un cadre (2) équipé sur sa partie supérieure d'une tôle supérieure (10) perforée d'une pluralité de trous (11) uniformément répartis sur toute sa surface, et sur sa partie inférieure d'une tôle inférieure (12) identique à la tôle supérieure (10) et de dimensions sensiblement égales à celles du cadre (2), ladite tôle inférieure (12) étant également perforée d'une pluralité de trous (13) de même diamètre que les trous (11) de la tôle supérieure (10), lesquels sont avec les trous (11) de la tôle supérieure (10) parfaitement alignés par paire sur des droites verticales, lesdites tôles (10, 12) sont séparées dans l'espace intérieur du cadre (2) par un organe de séparation, les paires verticales de trous (11, 13) peuvent être traversées par des aiguilles d'éjection (30), lesquelles s'y trouvent simplement maintenues par un effet de ressort.

2. Outil universel d'éjection selon la revendication 1, **caractérisé en ce que** l'organe de séparation est constitué d'une pluralité de bandes (17) positionnées sur la tranche et maintenues par leurs extrémités contre les bords du cadre (2).

3. Outil universel d'éjection selon la revendication 1, **caractérisé en ce que** l'une des tôles (10, 12) est équipée d'un plot de centrage (18) fixé sur un axe (A-A) matérialisant, sur la presse à découper, un axe longitudinal de référence.

4. Outil universel d'éjection selon la revendication 1, **caractérisé en ce que** le cadre (2) est équipé dans sa partie inférieure de pieds dont la longueur est supérieure à celles des aiguilles d'éjection (30), **en ce que** lesdits pieds sont constitués par des tôles coudées (20, 25) dont l'une au moins est équipée de moyens de préhension (21).

5. Outil universel d'éjection selon la revendication 1 comprenant des aiguilles d'éjection (30), **caractérisé en ce que** chaque aiguille d'éjection (30) comprend deux branches (31, 35) issues d'une simple tige pliée, une première fois à angle droit puis une seconde fois dans le même sens à un angle inférieur à 90º, telle que cette aiguille d'éjection (30) puisse être introduite à la fois dans deux paires verticales de trous (11, 13) et qu'elle y reste maintenue grâce à l'élasticité relative des deux branches (31, 35), les extrémités et certaines parties anguleuses de l'aiguille d'éjection (30) sont taillées en biseau.

6. Outil universel d'éjection selon la revendication 1, **caractérisé en ce que** la tôle inférieure (12) est constituée d'une matière ferromagnétique permettant d'une part à des organes d'appui (28), comprenant un plot (26) en mousse compressible revêtu d'une surface aimantée (27), de venir se coller contre ladite tôle (12), et d'autre part à des organes éjecteur (40), comprenant un plot (27) en matière peu compressible revêtu d'une plaque d'acier (43) contre laquelle au moins un aimant (42) s'y trouve plaqué, de venir se coller contre ladite tôle inférieure (12).

7. Outil universel d'éjection selon la revendication 6, **caractérisé en ce que** le plot (27) est situé sur la plaque d'acier (43) légèrement en retrait (t) par rapport à au moins deux de ses bords.

8. Outil universel d'éjection selon la revendication 6 comprenant des organes d'appui (28) et/ou des organes éjecteur (40), **caractérisé en ce que** les organes d'appui (28) et/ou les organes éjecteur (40) sont chacun équipés d'au moins deux clous (29) qui, grâce aux trous correspondant (13) de la tôle inférieure (12), traversent ladite tôle (12) de façon à empêcher tout glissement éventuel de l'organe en question (28, 40) sur ladite tôle (12).

9. Outil universel d'éjection selon la revendication 1 **caractérisé en ce que** les trous (11, 13) constituent pour chaque tôle (10, 12) une trame telle que les centres de trois trous (11, 13) quelconques adjacents forment les sommets d'un triangle équilatéral dont l'un des côtés de ce triangle est parallèle à l'un des bords du cadre (2).

10. Outil universel d'éjection selon la revendication 1, **caractérisé en ce que** le cadre (2) possède un format qui correspond au format maximum de production admis par ladite presse à platine, et **en ce que** les paires de trous (11) de la tôle supérieure (10) et de trous (13) de la tôle inférieure (12) sont arrangées de façon à ce que chaque déchet d'un élément en plaque quelconque découpé puisse être ôté par au moins une aiguille d'éjection (30).

## Patentansprüche

1. Universal-Ausbrechwerkzeug (1) von Abfällen einer Stanzpresse von plattenartigen Werkstücken, insbesondere für eine Stanzpresse von plattenartigen Werkstücken wie Papier oder Karton für die Herstellung von Verpackungen, umfassend einen Rahmen (2), dessen oberer Teil mit einer oberen Platte (10), welche mit einer Mehrzahl von gleichmässig auf ihrer gesamten Fläche verteilten Löchern (11) durchbohrt ist, und dessen unterer Teil mit einer unteren Platte (12) ausgestattet ist, die mit der oberen Platte (10) identisch ist und Dimensionen aufweist, die im wesentlichen denjenigen des Rahmens (2) entsprechen, wobei die besagte untere Platte (12) ebenfalls mit einer Mehrzahl von Löchern (13) durchbohrt ist, welche denselben Durchmesser aufweisen wie die Löcher (11) der oberen Platte (10), und welche mit den Löchern (11) der oberen Platte (10) paarweise auf vertikalen Geraden genau ausgerichtet sind, wobei besagte Platten (10, 12) im Innenraum des Rahmens (2) durch ein Trennorgan getrennt sind, wobei die vertikalen Paare Löcher (11, 13) durch Ausbrechstifte (30) durchquert werden können, welch letztere dort einfach durch Federkraft gehalten werden.

2. Universal-Ausbrechwerkzeug gemäss Patentanspruch 1, **dadurch gekennzeichnet, dass** das Trennorgan aus einer Mehrzahl von Bändern (17) besteht, die auf der Kante positioniert sind und an ihren Enden gegen die Ränder des Rahmens (2) gehalten werden.

3. Universal-Ausbrechwerkzeug gemäss Patentanspruch 1, **dadurch gekennzeichnet, dass** eine der Platten (10, 12) mit einem Zentrierblock (18) ausgestattet ist, welcher auf einer Achse (A-A) befestigt ist, die auf der Stanzpresse eine Längsbezugsachse darstellt.

4. Universal-Ausbrechwerkzeug gemäss Patentanspruch 1, **dadurch gekennzeichnet, dass** der Rahmen (2) in seinem unteren Teil mit Füssen ausgestattet ist, die länger sind als die Ausbrechstifte (30), und dass die besagten Füsse aus gebogenen Platten (20, 25) bestehen, von denen mindestens eine mit Greifmitteln (21) ausgestattet ist.

5. Universal-Ausbrechwerkzeug gemäss Patentanspruch 1 umfassend Ausbrechstifte (30), **dadurch gekennzeichnet, dass** jeder Ausbrechstift (30) zwei Arme (31, 35) umfasst, die von einer einfachen Stange stammen, welche ein erstes Mal im rechten Winkel, dann ein zweites Mal in derselben Richtung in einem Winkel kleiner als 90° gebogen ist, so dass dieser Ausbrechstift (30) gleichzeitig in zwei vertikale Paare Löcher (11, 13) eingeführt werden kann und dort durch die relative Elastizität der zwei Arme (31, 35) gehalten wird, wobei die Enden und bestimmte Winkelteile des Ausbrechstiftes (30) abgeschrägt sind.

6. Universal-Ausbrechwerkzeug gemäss Patentanspruch 1, **dadurch gekennzeichnet, dass** die untere Platte (12) aus einem ferromagnetischen Material besteht, so dass sich einerseits Stützorgane (28), umfassend einen Block (26) aus zusammenpressbaren Schaumstoff verkleidet mit einer magnetischen Oberfläche (27), und andererseits Ausbrechorgane (40), umfassend einen Block (41) aus nur leicht zusammenpressbaren Material verkleidet mit einer Stahlplatte (43), gegen welche mindestens ein Magnet (42) gedrückt ist, gegen die besagte untere Platte (12) kleben können.

7. Universal-Ausbrechwerkzeug gemäss Patentanspruch 6, **dadurch gekennzeichnet, dass** sich der Block (41) auf der Stahlplatte (43) leicht versetzt (t) in bezug auf mindestens zwei von ihren Rändern befindet.

8. Universal-Ausbrechwerkzeug gemäss Patentanspruch 6 umfassend Stützorgane (28) und/oder Ausbrechorgane (40), **dadurch gekennzeichnet, dass** jedes Stützorgan (28) und/oder Ausbrechorgan (40) mit mindestens zwei Nägeln (29) ausgestattet ist, welche durch die entsprechenden Löcher (13) in der unteren Platte (12) diese Platte (12) durchqueren, so dass sie jegliches mögliche Rutschen des betreffenden Organs (28, 40) auf der besagten Platte (12) verhindern.

9. Universal-Ausbrechwerkzeug gemäss Patentanspruch 1, **dadurch gekennzeichnet, dass** die Löcher (11, 13) für jede Platte (10, 12) ein Feld bilden, so dass die Zentren von drei beliebigen angrenzenden Löchern (11, 13) die Spitzen eines gleichseitigen Dreiecks bilden, wobei eine Seite dieses Dreiecks zu einem der Ränder des Rahmens (2) parallel ist.

10. Universal-Ausbrechwerkzeug gemäss Patentanspruch 1, **dadurch gekennzeichnet, dass** der Rahmen (2) ein Format hat, das dem maximalen von der besagten Tiegelstanze zugelassenen Produktionsformat entspricht, und dadurch, dass die Paare Löcher (11) der oberen Platte (10) und Löcher (13) der unteren Platte (12) so angeordnet sind, dass jeder Abfall von irgendeinem gestanzten plattenartigen Werkstück durch mindestens ein Ausbrechstift (30) entfernt werden kann.

## Claims

1. Universal stripping tool (1) for the waste from a diecutting press for cutting plate-like workpieces, particularly for a press for cutting plate-like workpieces such as paper or cardboard intended for the production of packaging, comprising a frame (2), the upper part of which is equipped with an upper plate (10) perforated with a plurality of holes (11) uniformly distributed over its entire surface, while the lower part is provided with a lower plate (12) identical to the upper plate (10) and of substantially identical dimensions to those of the frame (2), said lower plate (12) also being perforated with a plurality of holes (13) of the same diameter as the holes (11) of the upper plate (10), which are perfectly aligned with the holes (11) of the upper plate (10) in pairs on vertical straight lines, said plates (10, 12) being separated in the inner space of the frame (2) by a separating means, the vertical pairs of holes (11, 13) being traversable by stripping pins (30), which are simply held therein by a spring effect.

2. Universal stripping tool according to claim 1, **characterised in that** the separating means consists of a plurality of strips (17) positioned on edge and held by their ends against the edges of the frame (2).

3. Universal stripping tool according to claim 1, **characterised in that** one of the plates (10, 12) is provided with a centring block (18) fixed on an axis (A-A) which forms a longitudinal reference axis on the diecutting press.

4. Universal stripping tool according to claim 1, **characterised in that** the frame (2) is equipped, in its lower part, with feet, the length of which is greater than that of the stripping pins (30), and **in that** said feet are formed by bent plates (20, 25), at least one of which is provided with gripper means (21).

5. Universal stripping tool according to claim 1 comprising stripping pins (30), **characterised in that** each stripping pin (30) comprises two arms (31, 35) formed from a single bent rod, said rod being bent once at a right angle and then a second time in the same direction at an angle less than 90° so that said stripping pin (30) can be introduced in one operation into two vertical pairs of holes (11, 13) and remain held therein by the relative elasticity of the two arms (31, 35), the ends and certain angular parts of the stripping pin (30) being bevelled.

6. Universal stripping tool according to claim 1, **characterised in that** the lower plate (12) is formed by a ferromagnetic material which on the one hand enables support means (28) comprising a block (26) of compressible foam coated with a magnetised surface (27) to stick against said plate (12), and, on the other hand, enables stripper means (40) comprising a block (41) of relatively incompressible material coated with a steel plate (43) against which at least one magnet (42) is attached, to stick against said lower plate (12).

7. Universal stripping tool according to claim 6, **characterised in that** the block (41) is situated on the steel plate (43) slightly offset (t) with respect to at least two of its edges.

8. Universal stripping tool according to claim 6 comprising support means (28) and/or stripper means (40), **characterised in that** the support means (28) and/or the stripper means (40) are each provided with at least two nails (29) which, by means of the corresponding holes (13) of the lower plate (12), extend through the said plate (12) so as to prevent any possible slip of the means in question (28, 40) on the said plate (12).

9. Universal stripping tool according to claim 1, **characterised in that** the holes (11, 13) form for each plate (10, 12) a field such that the centres of any three adjacent holes (11, 13) form the apices of an equilateral triangle one of the sides of which is parallel to one of the edges of the frame (2).

10. Universal stripping tool according to claim 1, **characterised in that** the frame (2) has a format corresponding to the maximum production format possible with the said platen press, and **in that** the pairs of holes (11) in the upper plate (10) and holes (13) in the lower plate (12) are so arranged that each waste item resulting from any cut plate-like workpiece can be removed by at least one stripping pin (30).
